# EUROPÄISCHE PATENTSCHRIFT

(11) **EP 2 037 335 B1**
(45) Veröffentlichungstag und Bekanntmachung des Hinweises auf die Patenterteilung: **08.01.2014**
(21) Anmeldenummer: 08164108.6
(22) Anmeldetag: 11.09.2008
(51) Int. Cl.: G04B 15/08, G04B 15/14

(54) **Anker für eine Uhrenhemmung**
Anchor for a timepiece escapement
Ancre pour échappement d'horlogerie

(30) Priorität: 13.09.2007 CH 14292007
(43) Veröffentlichungstag der Anmeldung: 18.03.2009
(62) Teilanmeldung aus: 13187564.3
(73) Patentinhaber: von Gunten, Stéphane, 2035 Corcelles Neuchâtel (CH)
(72) Erfinder: August Enzler, 9054 Haslen (CH)
(74) Vertreter: BOVARD AG

(56) Entgegenhaltungen:
- EP-A1- 0 732 635
- EP-A1- 1 538 490
- EP-A1- 1 770 452
- CH-A4- 965 973
- CH-A4- 1 129 665

## Beschreibung

Die vorliegende Erfindung betrifft einen Anker für eine Uhrenhemmung mit Hemmungsrad einer mechanischen Uhr gemäss Oberbegriff des Patentanspruches 1.

Die Grundzüge der Funktion einer mechanischen Uhr sind heute allgemein bekannt und gut dokumentiert. Die Uhrwerke der mechanischen Uhren schöpfen im allgemeinen ihre Energie aus einer Feder, meist einer Spiralfeder, der Aufzugsfeder beziehungsweise der so genannten Barillet. Diese Energie wird auf ein Zahnradgetriebe abgegeben, welches wiederum über Zeigerelemente, zum Beispiel die Information für die Anzeige der Stunde wiedergibt, bis zum letzten Element, der so genannten Hemmung. Letztere hat drei Funktionen, nämlich die Anzahl der Oszillationen der Unruh zu zählen, das heisst die Zeit zu messen, die Energie des Räderwerks während des zusätzlichen Drehweges der Unruh zu blockieren und der Unruh einen Impuls zu übermitteln um ihre oszillierende Bewegung zu erhalten. Die so genannte Schweizer Ankerhemmung, wo jede der im Anker gehaltenen Paletten alternativ einen Impuls vom Hemmungsrad erhält um ihn an die Unruh weiterzugeben, ist das am meisten benutzte in der Uhrenindustrie.

Wie jedes mechanische System ist der Kraftfluss mit Reibung behaftet. Die Energie, die in der Aufzugsfeder gesammelt wurde erfährt Verluste bei der Übertragung von der Aufzugsfeder über das Getriebe bis zum letzten Element, der Unruh. Dies hat mehrere Nachteile. Zur Kompensation der Energieverluste muss die Aufzugsfeder vergrössert werden um eine genügende Funktionsdauer der Uhr sowie der Ablaufreserve zu erhalten. Um den Einfluss der Reibungsverluste relativ zu reduzieren, liesse sich die Schwingfrequenz oder die Trägheit der Unruh erhöhen. Die so erzielte Verbesserung der Ganggenauigkeit müsste man sich aber wiederum mit der Vergrösserung der Unruh oder der Aufzugsfeder erkaufen, was unerwünscht ist.

Ein Teil der Energie, die in der Aufzugsfeder gespeichert wurde, geht durch Reibung im Zahneingreifvorgang und beim Drehen des Räderwerkes in deren Lager verloren. Typisch hat jede Stufe des Räderwerks einen Wirkungsgrad von ungefähr 90% bis 95%. Der Zahneingreifvorgang und das Profil der Zähne wurden in Folge dessen optimiert.

Ein anderer Teil der Energie geht an der Hemmung, vor allem durch Gleitreibung, verloren. Typisch beträgt der Wirkungsgrad letzterer ungefähr 40%. Die Verluste an der Hemmung können in mehreren Teilen getrennt werden:
■ Übertragung der Energie des Hemmungsrades an die Paletten des Ankers;
■ Führung des Ankers durch seine Achse in den Lagersteinen;
■ Übertragung der Energie des Ankers an die Unruh und Reibungsverluste der Lagerung der Spindel der Unruh in einem entsprechenden Lagerstein.

Um den Wirkungsgrad der Hemmung zu verbessern, wurden viele Lösungen vorgeschlagen, bei der Anpassungen vorgenommen wurden um die energiesparendste Möglichkeit der Übertragung vom Hemmungsrad auf die Paletten des Ankers zu erreichen. So offenbaren die Dokumente CH-570644-A und CH-342897-A, das Dokument CH-342897 oder auch die WO-2007/003539 Lösungen, die auf die optimierte Geometrie der Palette Bezug nehmen.

Andere Dokumente, wie die DE-2050013-A und die CH-510285-A richten sich auf die Verbesserung der Übertragung der Energie vom Anker auf die Unruh.

Die Lagerung und Führung des Ankers beziehungsweise ihrer Achse in Lagersteinen (meist Rubinen) ist seit den ersten Uhren mit Ankerhemmungen wesentlich verbessert worden. Man hat natürliche Rubine und später synthetische Rubine als Werkstoff genommen, um die Reibung und den Verschleiss der Lagerzapfen der Achsen zu reduzieren. Man hat auch die Durchmesser der Lagerzapfen der Achse des Ankers reduziert und angepasst. Ebenfalls wurden Schmiermittel an den Lagerzapfen eingesetzt und die Schmiermittel wurden fortlaufend verbessert.

Die Schmiermittel haben jedoch den Nachteil, dass sie sich mit der Zeit verschlechtern, nämlich altern, oxidieren, cracken und ranzig werden. Ausserdem sind Schmiermittel empfänglich für die Aufnahme von Staub und neigen dazu zu verharzen. Schmiermittel werden deshalb kaum noch für Lagerzapfen des Ankers benutzt. Trotz allen Vorkehrungen sind Reibung und Spiel zwischen den Lagerzapfen der Ankerachse und ihren Lagersteinen bis heute vorhanden mit den wohlbekannten Nachteilen. Es ist somit die Aufgabe der vorliegenden Erfindung einen Anker zu schaffen, der sich praktisch spielfrei und reibungsfrei oszillierend bewegt wodurch der Wirkungsgrad der Hemmung verbessert werden soll.

Diese Aufgabe löst ein Anker der eingangs genannten Art mit den Merkmalen des Patentanspruches 1.

Bereits heute werden Uhrenteile, wie z.B Anker, nach dem DREI-Verfahren (Deep Reactive-Ion Etching), wie aus der EP 0732635 oder dem lithographisch galvanischen Abformverfahren wie aus der EP 1538490 bekannt, hergestellt. Beide Verfahren lassen sich auch für die Fertigung des erfindungsgemassen Ankers einsetzen.

Das Dokument CH 11 296 65D beschreibt einen Anker mit zwei metallischen Federn, wobei die metallischen Federn den Kontakt zwischen einer Ankergabel und Bewegungsbegrenzungsanschlägen gewährleisten.

Weitere vorteilhafte Ausgestaltungsformen des Erfindungsgegenstandes gehen aus den abhängigen Patentansprüchen hervor und deren Bedeutung und Wirkungsweise sind in der nachfolgenden Beschreibung mit Bezug auf die anliegenden Zeichnungen erläutert. Es zeigt:
- Figur 1:: Eine Aufsicht auf eine erste Ausführungsform des erfindungsgemässen Ankers und
- Figur 2:: denselben Anker in einer perspektivischen Ansicht.
- Figur 3:: zeigt eine zweite Ausführungsform des erfindungsgemässen Ankers in der Aufsicht, wobei die Schwenkbewegung des Ankers beziehungsweise dessen Gabel beschränkt ist und
- Figur 4:: zeigt wiederum diese zweite Ausführungsform in einer perspektivischen Darstellung.
- Figur 5:: zeigt abermals in einer Aufsicht eine dritte Ausführungsform des erfindungsgemässen Ankers der so gestaltet ist, dass er gewisse parasitäre Bewegungen zu kompensieren vermag, und auch hier ist in der
- Figur 6:: dieser Anker in perspektivischer Lage gezeigt. Eine nochmals andere, vierte Ausführungsform zeigt die
- Figur 7:: in der diese vierte Ausführungsform des erfindungsgemässen Ankers in der Aufsicht und
- Figur 8:: in perspektivischer Darstellung gezeigt ist. Die
- Figuren 9 - 11:: zeigen einen herkömmlichen Anker in der Seitenansicht in der Aufsicht und in perspektivischer Darstellung.

Vorerst wird mit Bezug auf die Figuren 9 - 11 ein herkömmlicher Anker beschrieben. Der Anker insgesamt ist mit A bezeichnet. Der Anker besitzt zwei Ankerarme B, in deren Enden jeweils eine Palette C gehalten ist. Mittig zwischen den beiden Ankerarmen in deren Verbindungsbereich greift eine Gabel D an, die praktisch senkrecht oder zumindest auf einer Winkelhalbierenden der beiden Ankerarme verläuft. Die Gabel D endet in Zinken E und die Schwenkbewegung des Ankers beziehungsweise der Gabel D wird durch zwei seitliche Ankerbegrenzungsstifte F in der Schwenkbewegung begrenzt. Diese Schwenkbewegung erfolgt um eine Lagerachse G mit beidseitigen Lagerzapfen H, die in hier nicht dargestellten Lagersteinen ruhen. Es ist selbstverständlich, dass diese Lagerzapfen H mit einer gewissen Reibung und damit mit Energieverlust in den Lagersteinen lagern und es ist ebenso klar, dass diese Lagerzapfen in den Lagersteinen nicht spielfrei lagern können. Wie eingangs erwähnt führt dies zu den entsprechenden Energieverlusten und einer Gangungenauigkeit.

In allen nun folgenden Ausführungsformen des erfindungsgemässen Ankers fällt sogleich auf, dass dieser in keiner der hier dargestellten Ausführungsformen eine konkrete Lagerachse aufweist. Dies trifft auch entsprechend bei der ersten Ausführungsform gemäss den Figuren 1 und 2 zu. Der erfindungsgemässe Anker wird insgesamt immer mit 1 bezeichnet. Auch dieser Anker besitzt wie ein herkömmlicher Anker zwei Ankerarme 2. Endständig in den beiden Ankerarmen 2 sind die Paletten 3 gehalten. Diese beiden Ankerarme 2 sind einstückig miteinander verbunden und in dem Verbindungsbereich greift die Gabel 4 des Ankers an. Die Gabel 4 steht praktisch senkrecht auf den beiden Ankerarmen 2, wenn diese gestreckt fluchtend miteinander verbunden sind. Schliessen die beiden Ankerarme 2 einen vom Winkel 180° abweichenden Winkel ein, so liegt die Gabel 4 auf der Winkelhalbierenden des genannten Winkels. Endständig weist die Gabel 4 Gabelzinken 5 beziehungsweise das Gabelhorn auf. Dieser Teil entspricht wiederum der herkömmlichen Machart. Der Bereich, in dem die Gabel 4 mit den beiden Ankerarmen 2 verbunden ist, wird hier als Verbindungsbereich 6 definiert. In diesem Verbindungsbereich 6 greifen zwei Befestigungsarme 7 an. Diese Befestigungsarme 7 verlaufen in der hier dargestellten einfachsten Ausführungsform exakt gerade. Bezüglich der Mittelachse durch die Gabel 4 verlaufen die beiden Befestigungsarme 7 spiegelsymmetrisch. Folglich bildet so die Gabel 4 beziehungsweise deren Mittelachse die Winkelhalbierende bezüglich den Winkel, den die beiden Befestigungsarme 7 miteinander einschliessen.

Endständig an den beiden Befestigungsarmen 7 sind Befestigungselemente 8, die in der hier bevorzugten Ausführungsform als ringförmige Ösen ausgestaltet sind. Entsprechend wird nachfolgend auch von Befestigungsösen 8 gesprochen, wobei der Fachmann selbstverständlich auch andere Befestigungselementformen darunter verstehen wird. Die Wahl der Befestigungselemente als Befestigungsösen wird daher bevorzugt, da diese sowohl geeignet sind um mittels Schrauben mit einem entsprechenden feststehenden Teil des Uhrwerkes, beispielsweise der Uhrwerksplatine, verbunden zu werden. Die Befestigungsösen 8 sind aber ebenso geeignet für eine Löt-oder Schweissverbindung wie auch für eine Klebeverbindung. Für die letztgenannten Verbindungsarten wären aber einfache scheibenförmige Ausgestaltungen der Befestigungselemente genau so geeignet.

Auch beim erfindungsgemässen Anker erfolgt die Krafteinleitung wie bei einem herkömmlichen Anker vom Hemmungsrad über die Paletten, die auch oft Ausgangspaletten genannt werden. Der gesamte Anker 1 besteht meist mit Ausnahme der beiden Ausgangspalletten einstückig aus einem plattenförmigen Material. Es wird bevorzugterweise ein Material mit hohem E-Modul gewählt. Die vom Hemmungsrad auf die Paletten 3 ausgeübte Kraft führt zu einer Biegeverformung der Befestigungsarme 7. Dabei ist die Breite b der Befestigungsarme möglichst klein gehalten. Die Höhe h der Befestigungsarme 7 ist ein mehrfaches der Breite b dieser Arme. Bezüglich der Biegefestigkeit der Befestigungsarme ergibt sich folgende Formel: $K = 3 ⁢ E ⁢ 1 / {I}^{3}$ Hierbei gilt, dass $I = b \times {h}^{3} / 12.$ In dieser Formel gilt:
- E =: E-Modul des Materials
- b =: Breite des Befestigungsarmes
- h =: Höhe des Befestigungsarmes
- l =: Länge des Befestigungsarmes
- I =: Flächenträgheitsmoment des Balkens
- K =: Die Gesteifigkeit des Balkens.

Aus dieser Formel ersieht man, dass eine möglichst leichtgängige Ausgestaltung des erfindungsgemässen Ankers dadurch erreicht wird, dass man die Befestigungsarme möglichst lang und in der Breite möglichst dünn gestalten sollte. Bezüglich der Höhe des Befestigungsarmes ist man selbstverständlich nicht frei, da diese genügend gross sein muss um dadurch nicht Dreh-Freiheitsgrade zu erhalten, die nicht in der Ebene des Ankers liegen. Würde man die Höhe des Befestigungsarmes ebenfalls sehr klein wählen, so würden die Befestigungsarme sich gleich Fäden verhalten und wären lediglich auf Zug und Druck steif aber ansonsten in alle Biegerichtungen sehr flexibel. Dies ist aber nicht erwünscht, sondern die Bewegungsfreiheit soll begrenzt sein auf eine Biegebewegung der Befestigungsarme 7 innerhalb der Erstreckungsebene in der der Anker liegt.

Die bisher beschriebene einfachste Ausführungsform des erfindungsgemässen Ankers mit zwei flexiblen Befestigungsarmen 7 besitzt jedoch noch immer einen relativen Nachteil. Dieser Anker weist eine so genannte parasitäre Bewegung auf. Hierunter wird die unerwünschte, wenn auch kleine, Fehlbewegung des Rotationszentrums, also der virtuellen Achse bezeichnet. Die dritte Ausführungsform des Erfindungsgegenstandes, wie sie in den Figuren 5 und 6 dargestellt ist, löst auch dieses Problem. Idealerweise sollte sich der Anker ohne eine Offsetbewegung des Zentrums um eine vorgegebene, virtuelle Achse drehen. Diese Problematik lässt sich beispielsweise dadurch weitgehend reduzieren, dass man die Befestigungsarme 7, wie in den Figuren 5 und 6 dargestellt, gestaltet. Hier sind die Befestigungsarme 7 mit zwei parallelen, elastischen Teilstrecken 70 und 71 gestaltet. Diese beiden Teilstrecken 70 und 71 verlaufen haarnadelartig. Die beiden Teilstrecken sind parallel und gegenläufig angeordnet. Die beiden elastischen Teilstrecken70, 71 sind über eine verdickte Verbindungsstelle 72 miteinander verbunden. Die erste elastische Teilstrecke 70 verläuft somit zwischen der verdickten Verbindungsstelle 72 und dem Verbindungsbereich 6 des Ankers 1 beziehungsweise zu einem verdickten Teil der Befestigungsarme 7 der hier als Verbindungsteil 73 bezeichnet ist. Die zweite elastische Teilstrecke 71 verläuft von der verdickten Verbindungsstelle 72 zu einem verdickten Befestigungsarmteil 74, an dem endständig das Befestigungselement beziehungsweise die Befestigungsöse 8 angeformt ist.

Die bei der erst beschriebenen Ausführungsform gemäss den Figuren 1 und 2 aufgezeigt Lösung ergibt wie erwähnt eine leichte Verschiebung des Zentrums der virtuellen Drehachse. Diese Verschiebung wird durch die Deformationsbewegung der Befestigungsarme 7 ausgelöst. Die Befestigungsarme verkürzen ihre Länge etwas, wenn sie durchgebogen werden. Die Stärke dieser Verschiebung hängt sowohl von der Länge der Befestigungsarme 7 als auch von der angulären Position, der Auslenkung, des Ankers ab. Diese parasitäre Bewegung wird nun weitgehend kompensiert durch die hier aufgezeigt dritte Ausführungsform des Erfindungsgegenstandes gemäss den Figuren 5 und 6. Ein weiterer Vorteil dieser Ausgestaltungsform besteht darin, dass durch die beiden elastischen Teilstrecken 70 und 71 praktisch bei gleichem Platzbedarf die doppelte Länge des beweglichen Teils der Befestigungsarme 7 erreicht wird. Folglich führt diese Lösung nicht nur zu einer Kompensation der parasitären Bewegungen, sondern reduziert gleichzeitig auch die Steifigkeit der Befestigungsarme so dass die erforderliche Energie für die Verformung geringer ist.

Es sind auch andere Ausgestaltungsformen zur Reduktion der parasitären Bewegungen bekannt, die sich ebenfalls eignen würden. Hierzu wird beispielsweise auf die Lösung gemäss der EP-1013949 Abbildung 4 verwiesen. Andere Vorschläge gehen auch aus der Publikation von W.H. Wittrick "The properties of crosslecture pivots and the influence of the point at which strips cross" (The aeronautique, Jahrgang 1951). Normalerweise und insbesondere bei herkömmlichen Anker wird deren Bewegung mittels Ankerbegrenzungsstiften begrenzt. In einer zweiten bevorzugten Ausführungsform, wie sie in den Figuren 3 und 4 dargestellt ist, sind nun die Befestigungselemente 8 derart gestaltet, dass diese selbst Anschläge bilden, welche die oszilierende Drehbewegung der Gabel begrenzen. Hierzu weisen die Befestigungsösen 8 Bewegungsbegrenzungsanschläge 9 auf, die in der Form von Ausbuchtungen in Richtung zur Gabel 4 hin gestaltet sind. Auch hier sind wiederum diese Befestigungsbegrenzungsanschläge 9 einstückig monolytisch als Teil der Befestigungselemente beziehungsweise Befestigungsösen 8 gestaltet. Damit erübrigt es sich im Uhrwerk selber Ankerbegrenzungsstifte vorzusehen.

Letztlich sei auch noch auf die 4. Ausführungsform wie sie in den Figuren 7 und 8 dargestellt ist verwiesen. Die bisher beschriebenen Ausführungsformen weisen auch in der Bewegungsrichtung noch eine kleine Reststeifigkeit auf.

Obwohl ein Teil des Impulses den der Anker an die Unruh abgibt auch von dieser wiederum zurückerstattet wird, wird ein Teil der Arbeit für die Bewegung des Ankers selber sowie für die elastische Deformationsarbeit seiner Befestigungsarme aufgewendet. Diese Arbeit ist deutlich niedriger als die Engerie die vom Hemmungsrad geliefert wird. Um nun die Federsteifigkeit des Ankers zu reduzieren, wird bei dieser Ausführungsform vorgeschlagen, am Anker wieder monolytisch einstückig ein zugelastisches Federelement 10 anzuformen. Am freien Ende des zugelastischen Federelementes 10 ist eine Befestigungsplatte 11 angebracht. Die Befestigungsplatte 11 besitzt ein Langloch 12. Durch dieses Langloch 12 kann die Befestigungsplatte 11 justierbar mittels einer Schraube auf die Platine des Uhrwerkes geschraubt sein. Hierdurch lässt sich die Vorspannung des zugelastischen Federelementes 10 einstellen. Das zugelastische Federelement 10 liegt in derselben Ebene wie auch die Befestigungsarme 7 und die übrigen Teile des erfindungsgemässen Ankers 1.
Selbstverständlich müssen die Befestigungsarme 7 mit ihren Befestigungselement 8 entweder auf derselben Platine des Uhrwerkes befestigt sein oder zumindest auf einen anderen fixen Teil des Uhrwerkes, das in derselben Ebene liegt. Auch das zugelastische Federelement 10 weist eine wesentlich geringere Breite b auf im Verhältnis zu Höhe h. Das zugelastische Federelement 10 kann im Prinzip eine beliebige Form besitzen, die von einer Geraden abweicht. So könnte das zugelastische Federelement 10 als einfacher, bogenförmig gewölbter Arm gestaltet sein oder wie hier dargestellt, als in der Ebene mäanderförmig verlaufende Strecke.

Während bei den zuvor beschriebenen Ausführungsformen die beiden Befestigungsarme 7 spiegelsymmetrisch bezüglich der mittigen Längsachse der Gabel 4 verlaufend angeordnet sind, ist hier eine davon abweichende Lösung gezeigt. Die elastischen Befestigungsarme 7 sind wiederum als gestreckte Elemente zwischen dem Verbindungsbereich 6 und den endständigen Befestigungselementen 8, die hier wiederum als Befestigungsösen ausgestaltet sind, verlaufend. Diese beiden Befestigungsarme 7 sind nun beide auf derselben Seite der Gabel 4 zwischen diesen und einem Ankerarm 2 angeordnet. Das zugelastische Federelement 10 ist nun so gelegt, dass die Verbindungslinie zwischen dem Zentrum des Langloches 12 und der Anbindungsstelle des zugelastischen Federelementes 10 am Verbindungsbereich 6 die Winkelhalbierende zwischen den beiden Befestigungsarmen 7 darstellt. Die virtuelle Drehachse liegt immer auf dem Schnittpunkt der Verlängerungen der beiden Befestigungsarme 7. Während bei den zuvor beschriebenen Beispielen bei, denen die Befestigungsarme 7 spiegelsymmetrisch bezüglich der Gabel 4 angeordnet sind, diese virtuelle Drehachse auch ausserhalb des Verbindungsbereiches 6 liegen kann, ist es bei der Ausführungsform gemäss den Figuren 7 und 8 bevorzugterweise so, dass die virtuelle Drehachse im Zentrum des Verbindungsbereiches 6 liegt. Mit anderen Worten der Ort der virtuellen Drehachse kann somit durch die Wahl der Anordnung der Befestigungsarme 7 praktisch frei bestimmt werden.

Dank der Verwendung eines zugelastischen Federelementes 10, wie zuvor beschrieben, wird nunmehr auf die Befestigungsarme 7 eine Vorspannkraft ausgeübt. Dank dieser Vorspannkraft lässt sich die angulare Steifigkeit des Ankers 1 verändern beziehungsweise dank dem Langloch 12 einstellen. Diese Vorspannung lässt sich soweit erhöhen, dass im Prinzip der Anker in eine instabilen Lage gelangt. Der Anker wird dann im so genannten bistabilen bucklingmode betrieben. Mit anderen Worten bei geringer Krafteinwirkung springt der Anker um die virtuelle Drehachse schwenkend von der einen Endlage in die andere Endlage.

In der Figur 7 ist im Gegensatz zur Figur 8 auch noch die Möglichkeit aufgezeigt, dass man die Paletten 3 ebenfalls einstückig monolytisch und somit aus demselben Material wie der Anker 1 in einem Arbeitsgang herstellt. Da man zur Fertigung des erfindungsgemässen Ankers erfindungsgemäss und bevorzugterweise ein Herstellungsverfahren wählt, bei dem die Begrenzungskanten des Ankers ausserordentlich regelmässig mit einer sehr geringen Rauhigkeit zu fertigen sind, werden so auch Reibungsverluste reduziert. Für die Fertigung kommen insbesondere zwei Verfahren in Frage. Das eine Verfahren wird als DRIE-Verfahren bezeichnet. Hierbei steht DRIE für Deep Reactive Ion Etching. Dieses Verfahren wurde von der Firma Bosch entwickelt und diesbezüglich wird beispielsweise auf die Dokumente DE-3927163 oder DE-4420962-A verwiesen. Mittels diesem Verfahren lassen sich Befestigungsarme 7 mit einer sehr kleinen Breite herstellen. Typischerweise werden die Befestigungsarme 7 mit einer Breite von 15 - 50 Mikrometern hergestellt. Die Geometrie eines so hergestellten erfindungsgemässen Ankers, weist eine extreme Genauigkeit auf, mit Abweichungen die üblicherweise unter ein Mikrometer liegen.

Als Herstellungsmaterial für dieses Verfahren kommt unter anderem Silizium in Form von Wafern in Frage. Dieses Material eignet sich besonders gut für die Herstellung des Ankers. In der Tat besitzt dieses Material ideale Eigenschaften für diese Anwendung. Es besitzt eine hohe mechanische Festigkeit und eine sehr geringe plastische Verformbarkeit, so dass die Bereiche mit grosser Dicke in Belastungsrichtung praktisch keine Verformung aufweisen. Dies führt zu äusserst geringen Verlusten. Eine Materialermüdung tritt praktisch nicht auf so lang die angelegten Spannungen bei den Wechselbelastungen unterhalb der elastischen Bruchgrenze gehalten sind. Schliesslich weist Silizium einen sehr kleinen Reibungskoeffizienten auf. Problematisch kann lediglich sein, dass die durch das DRIE-Verfahren geätzte Teile sehr scharfe Kanten aufweisen. Für den Uhrmacher, der mit der Pinzette arbeitet, können somit an den scharfen Kanten lokal sehr hohe Drucke entstehen. Dies kann zur Zerstörung des Ankers führen.

Um diesem Nachteil abzuhelfen, kann man die Oberfläche des Werkstückes verändern in dem man die Oberfläche entweder oxidiert oder nitriert. Hierbei lagert sich um die Kanten Material an oder wird Material abgetragen, so dass die Kanten gewisse Rundungen erfahren. Das Siliziumoxyd und das Siliziumnitrid haben zudem tribologische Vorteile in dem wiederum der Reibungskoeffizient positiv beeinflusst wird.

Es ist ferner auch möglich auf der Siliziumoberfläche eine harte Schicht aufzubringen in dem man hierauf einen synthetischen Diamant oder Saphir wachsen lässt. Auch dies sind bekannte Beschichtungsverfahren.

Auch wenn Silizium das bevorzugte Material für den Anker ist, so kann dieser auch aus Quarz, Pyrexglas, Saphir oder Diamant hergestellt werden. All diese Materialien lassen sich synthetisch herstellen, sind entsprechend hart und abreibfest. Zudem lassen sich diese Materialien mindestens teilweise durch das DRIE-Verfahren bearbeiten. Ein weiteres bevorzugtes Herstellungsverfahren ist aus der so genannten LIGA-Technologie bekannt. Bezüglich dem LIGA-Verfahren wird beispielsweise auf die Europäischen Patentschriften EP-0183910A oder die EP-1431844-A sowie auf das US-Patent 6458263-B verwiesen. Für das LIGA-Verfahren werden insbesondere Nickel oder Nickelphosphorverbindungen verwendet. Auch mittels diesem Verfahren lässt sich ein erfindungsgemässer Anker mit den erforderlichen Dimensionen und Genauigkeit fertigen, der die gewünschten physikalischen Eigenschaften aufweist. Das LIGA-Verfahren ist ein lithographisch-galvanisches Aetzverfahren.

Neben den beiden hier beschriebenen bevorzugten Herstellungsverfahren kommen selbstverständlich auch weitere geeignete Verfahren in Frage mit den jeweils dazu passenden Materialien. Lediglich der Vollständigkeit halber seien hier als Beispiel noch die Möglichkeit der Draht-Elektro-Erosion erwähnt, wobei dann der Anker aus einem entsprechenden Stahl geformt wird oder die Herstellung von metallischen Gläsern mit dem so genannten Mikrostrukturierungs-Verfahren (Mikro moulding) erwähnt.

### Bezugszeichenliste:

- A: herkömmlicher Anker
- B: Ankerarme
- C: Paletten
- D: Gabel
- E: Zinken
- F: Ankerbegrenzungsstifte
- G: Lagerachse
- H: Lagerzapfen
- 1: erfindungsgemässer Anker
- 2: Ankerarme
- 3: Palette
- 4: Gabel
- 5: Gabelzinken
- 6: Verbindungsbereich
- 7: Befestigungsarme
- 8: Befestigungselement, Befestigungsösen
- 9: Bewegungsbegrenzungsanschläge
- 10: zugelastisches Federelement
- 11: Befestigungsplatte
- 12: Langloch
- 70: erste elastische Teilstrecken
- 71: zweite elastische Teilstrecken
- 72: verdichtete Verbindungsstelle
- 73: Verbindungsteil
- 74: Befestigungsarmteil

## Patentansprüche

1. Anker (1) für eine Uhrenhemmung einer mechanischen Uhr mit Hemmungsrad, umfassend zwei Ankerarme (2) in der je eine Palette (3) gehalten ist und einer Ankergabel (4) an der endseitig ein Gabelhorn vorhanden ist welches auf die Unruh wirkt,
**dadurch gekennzeichnet,**
**dass** die die Paletten (3) tragenden Ankerarme (2) und die Ankergabel (4) zusammen mit zwei Befestigungsarmen (7) einstückig gefertigt sind, wobei die Befestigungsarme (7), die in derselben Ebene verlaufen wie die übrigen Ankerteile, mindestens mit einer Teilstrecke so biegeelastisch gestaltet sind, dass der Anker in der Ebene um eine virtuelle Achse unter Einwirkung der vom Hemmungsrad auf sie übertragenen Energie schwingbar ist, wobei die Mittelachsen der beiden Befestigungsarme (7) sich in der virtuellen Achse schneiden.

2. Anker nach Anspruch 1, **dadurch gekennzeichnet, dass** die virtuelle Achse im Verbindungsbereich (6) von Ankerarmen (2) und Ankergabel.(4) liegt.

3. Anker nach Anspruch 1, **dadurch gekennzeichnet, dass** die virtuelle Achse ausserhalb des Ankers (1) liegt.

4. Anker nach Anspruch 1, **dadurch gekennzeichnet, dass** die beiden Befestigungsarme (7) symmetrisch zur Ankergabel. (4) angeordnet sind, so dass die Ankergabel auf den Winkelhalbierenden des von den beiden Befestigungsarmen (7) beziehungsweise deren beiden elastischen Teilstrecken eingeschlossenen Winkels liegt.

5. Anker nach Anspruch 1, **dadurch gekennzeichnet, dass** an den freien Enden der beiden Befestigungsarme (7) Befestigungselemente (8) angeformt sind.

6. Anker nach Anspruch 5, **dadurch gekennzeichnet, dass** sich die beiden Befestigungsarme (7) von den Befestigungselementen (8) bis zu dem Bereich der Verbindung (6) von Ankergabel (4) und Ankerarmen (2) sich erstrecken und auf der gesamten Länge elastisch gestaltet sind.

7. Anker nach Anspruch 5, **dadurch gekennzeichnet, dass** die Befestigungselemente (8) so angeordnet sind, dass deren periphere Bewegungsbegrenzungsanschläge bilden, die eine maximale Auslenkung der Ankergabel definieren.

8. Anker nach Anspruch 5, **dadurch gekennzeichnet, dass** die Befestigungselemente (8) eine Form aufweisen mit zu der Ankergabel hin gerichteten Ausformungen, die Bewegungsbegrenzungsanschläge (9) bilden, die eine maximale Auslenkung der Ankergabel (4) definieren.

9. Anker nach Anspruch 1, **dadurch gekennzeichnet, dass** beide Befestigungsarme (7) auf derselben Seite zwischen der Ankergabel und einem Ankerarm (2) liegen.

10. Anker nach Anspruch 9, **dadurch gekennzeichnet, dass** auf der Winkelhalbierenden zwischen den beiden Befestigungsarmen (7) ein zugelastisches Federelement (10) einstückig angeformt ist, welches mit einer Befestigungsplatte (11) zur Befestigung versehen ist, um die Drehsteifigkeit des Ankers (1) zu vermindern.

11. Anker nach Anspruch 10, **dadurch gekennzeichnet, dass** die Befestigungsplatte (11) ein Langloch (12) aufweist, zur Befestigung des Federelementes (10) mit einstellbarer Vorspannung um die Drehsteifigkeit des Ankers (1) zu justieren.

12. Anker nach Anspruch 1, **dadurch gekennzeichnet, dass** die Befestigungsarme (7) je zwei elastische Teilstrecken (70, 71) aufweisen, die parallel gegenläufig angeordnet sind.

13. Anker nach Anspruch 12, **dadurch gekennzeichnet, dass** die beiden Teilstrecken (70, 71) haarnadelartig gestaltet sind und über einer verdickten Verbindungsstelle (72) die beiden Teilstrecken (70, 71) miteinander verbunden sind.

14. Anker nach Anspruch 1, **dadurch gekennzeichnet, dass** die Befestigungsarme (7) angeordnet sind, um an einem unbeweglichen Teil des Uhrwerkes befestigt zu werden.

15. Anker nach den Ansprüchen 5 und 14, **dadurch gekennzeichnet, dass** die Befestigungselemente (8) angeordnet sind, um mittels Schrauben am Uhrwerk befestigt zu werden.

16. Anker nach den Ansprüchen 5 und 14, **dadurch gekennzeichnet, dass** die Befestigungselemente (8) angeordnet sind, um unlösbar mittels Schweissen, Löten oder Kleben am Uhrwerk befestigt zu werden.

17. Anker nach Anspruch 12, **dadurch gekennzeichnet, dass** dieser monolithisch aus sprödem Material gefertigt ist, insbesondere aus der Auswahl von
- synthetischem Edelstein, insbesondere Diamant
- synthetischem Halbedelstein
- Silizium oder Siliziumverbindung

18. Anker nach Anspruch 17, **dadurch gekennzeichnet, dass** der Anker aus Silizium-Wafer hergestellt ist, dessen Oberfläche nitriert oder oxidiert ist.

## Claims

1. Anchor (1) for a timepiece escapement of a mechanical watch with an escape wheel, comprising two anchor arms (2) in each of which is held a pallet (3) and with a fork (4) on which there is a fork clamp at the end which acts on the balance wheel,
**characterised**
**in that** the anchor arm (2) bearing the pallets (3) and the fork (4) are produced in one piece together with two fastening arms (7), the fastening arms (7), which run in the same plane as the other anchor parts, being designed at least with one section in such an elastically flexible way that the anchor is able to pivot in the plane about a virtual axis under the effect of the energy transmitted to it by the escape wheel, the central axes of the two fastening arms (7) intersecting in the virtual axis.

2. Anchor according to claim 1, **characterised in that** the virtual axis lies in the connecting region (6) of anchor arms (2) and fork (4).

3. Anchor according to claim 1, **characterised in that** the virtual axis lies outside the anchor (1).

4. Anchor according to claim 1, **characterised in that** the two fastening arms (7) are disposed symmetrically with respect to the fork (4), so that the fork lies on the bisecting lines of the angle enclosed by the two fastening arms (7) or respectively their two elastic sections.

5. Anchor according to claim 1, **characterised in that** fastening elements (8) are integrally shaped on the free ends of the two fastening arms (7).

6. Anchor according to claim 5, **characterised in that** the two fastening arms (7) extend from the fastening elements (8) to the region of the connection (6) of fork (4) and anchor arms (2), and are elastically designed on the entire length.

7. Anchor according to claim 5, **characterised in that** the fastening elements (8) are disposed in such a way that their peripheral form movement limit stops which define a maximal displacement of the fork.

8. Anchor according to claim 5, **characterised in that** the fastening elements (8) have a form with formations directed toward the fork, which formations form the movement limit stops (9) defining a maximal displacement of the fork (4).

9. Anchor according to claim 1, **characterised in that** both fastening arms (7) lie on the same side between the fork and an anchor arm (2).

10. Anchor according to claim 9, **characterised in that** integrally shaped in one piece on the bisecting line between the two fastening arms (7) is a tenso-elastic spring element (10) which is provided with a mounting plate (11) for fastening in order to reduce the torsional rigidity of the anchor (1).

11. Anchor according to claim 10, **characterised in that** the mounting plate (11) has a long slot (12) for fastening of the spring element (10) with adjustable pretension in order to adjust the torsional rigidity of the anchor (1).

12. Anchor according to claim 1, **characterised in that** the fastening arms (1) have two elastic sections (70, 71) each which are disposed in a way running opposite and parallel.

13. Anchor according to claim 12, **characterised in that** the two sections (70, 71) are designed hairpin-like, and the two sections (70, 71) are connected to one another via a thickened place of attachment (72).

14. Anchor according to claim 1, **characterised in that** the fastening arms (7) are disposed in order to be fixed to an immobile part of the clockwork movement.

15. Anchor according to claims 5 and 14, **characterised in that** the fastening elements (8) are disposed in order to be fixed to the clockwork movement by means of screws.

16. Anchor according to claims 5 and 14, **characterised in that** the fastening elements (8) are disposed in order to be non-detachably fixed to the clockwork movement by means of welding, soldering, or adhesive bonding.

17. Anchor according to claim 12, **characterised in that** it is manufactured monolithically out of brittle material, in particular out of the selection of
- synthetic jewel, in particular diamond
- synthetic semi-precious stone
- silicon or silicon compound

18. Anchor according to claim 17, **characterised in that** the anchor is manufactured from silicium wafer, the surface of which is nitrided or oxidised.

## Revendications

1. Ancre (1) pour un échappement d'horlogerie pour une montre mécanique avec une roue d'échappement, comprenant deux bras d'ancre (2) dans chacun desquels est tenue une palette (3) et une fourchette (4) à l'extrémité de laquelle est prévue une corne qui agit sur la roue de balancier,
**caractérisé en ce que**
les bras d'ancre (2) supportant les palettes (3) et la fourchette (4) sont réalisés d'un seul tenant avec deux bras de fixation (7), les bras de fixation (7), qui s'étendent dans le même plan que les autres parties d'ancre, étant formés au moins en partie de façon élastiquement flexible de manière que l'ancre puisse pivoter dans le plan vers un axe virtuel sous l'effet de l'énergie transmise à lui par la roue d'échappement, les axes centraux des deux bras de fixation (7) s'entrecoupant dans l'axe virtuel.

2. Ancre selon la revendication 1, **caractérisé en ce que** l'axe virtuel se situe dans la zone de connexion (6) des bras d'ancre (2) et de la fourchette (4).

3. Ancre selon la revendication 1, **caractérisé en ce que** l'axe virtuel se situe hors de l'ancre (1).

4. Ancre selon la revendication 1, **caractérisé en ce que** les deux bras de fixation (7) sont disposés de manière symétrique par rapport à la fourchette (4), de manière que la fourchette se situe sur la bissectrice de l'angle formé par les deux bras de fixation (7) ou respectivement leurs deux parties élastiques.

5. Ancre selon la revendication 1, **caractérisé en ce que** les éléments de fixation (8) sont formés sur les extrémités libres des deux bras de fixation (7).

6. Ancre selon la revendication 5, **caractérisé en ce que** les deux bras de fixation (7) s'étendent des éléments de fixation (8) à la zone de la connexion (6) de fourchette (4) et des bras d'ancre (2), et sont formés de manière élastique sur la longueur entière.

7. Ancre selon la revendication 5, **caractérisé en ce que** les éléments de fixation (8) sont disposés de telle manière que leurs périphériques forment des butées d'arrêt de mouvement qui définissent une déviation maximale de la fourchette.

8. Ancre selon la revendication 5, **caractérisé en ce que** les éléments de fixation (8) ont une forme avec des protubérances orientées vers l'intérieur de la fourchette qui forment les butées d'arrêt de mouvement (9) définissant une déviation maximale de la fourchette (4).

9. Ancre selon la revendication 1, **caractérisée en ce que** les deux bras de fixation (7) se situent sur le même côté entre la fourchette et un bras d'ancre (2).

10. Ancre selon la revendication 9, **caractérisé en ce qu'**un élément de ressort (10) élastique est formé d'un seul tenant sur la bissectrice entre les deux bras de fixation (7), l'élément de ressort élastique étant pourvu avec une plaque de fixation (11) pour la fixation afin de réduire la rigidité en torsion de l'ancre (1).

11. Ancre selon la revendication 10, **caractérisé en ce que** la plaque de fixation (11) a un trou oblong (12) pour la fixation de l'élément de ressort (10) avec une précontrainte ajustable afin d'ajuster la rigidité en torsion de l'ancre (1).

12. Ancre selon la revendication 1, **caractérisé en ce que** les bras de fixation (7) ont chacun deux segments élastiques (70, 71) qui sont disposés de manière parallèle à contre-courant.

13. Ancre selon la revendication 12, **caractérisé en ce que** les deux segments (70, 71) sont formés en forme d'épingles à cheveux, et que les deux segments (70, 71) sont connectés l'un à l'autre par un point d'attachement épaissi (72).

14. Ancre selon la revendication 1, **caractérisé en ce que** les bras de fixation (7) sont disposés pour être fixés à une partie immobile du mouvement d'horlogerie.

15. Ancre selon les revendications 5 et 14, **caractérisé en ce que** les éléments de fixation (8) sont disposés pour être fixés au mouvement d'horlogerie au moyen de vis.

16. Ancre selon les revendications 5 et 14, **caractérisé en ce que** les éléments de fixation (8) sont disposés pour être fixés de manière non détachable au mouvement d'horlogerie au moyen de la soudure, du brasage ou du collage.

17. Ancre selon la revendication 12, **caractérisé en ce qu'**il est fabriqué de façon monolithique en matériau cassant, en particulier sélectionné parmi:
- pierre précieuse synthétique, en particulier le diamant
- pierre semi-précieuse synthétique
- silicium ou composé de silicium

18. Ancre selon la revendication 17, **caractérisé en ce que** l'ancre est fabriquée en wafer de silicium, la surface de laquelle étant nitrée ou oxydée.
